# EUROPÄISCHE PATENTSCHRIFT

(11) **EP 0 744 539 B1**
(45) Veröffentlichungstag und Bekanntmachung des Hinweises auf die Patenterteilung: **02.01.2003**
(21) Anmeldenummer: 96105513.4
(22) Anmeldetag: 06.04.1996
(51) Int. Cl.: F01P 7/16, G05B 11/28, G05B 11/42

(54) **Kühlanlage mit einem elektrisch regelbarem Stellglied**
Cooling system with an electrically controlled actuator
Système de refroidissement avec un actuateur commandé électriquement

(30) Priorität: 26.05.1995 DE 19519377
(43) Veröffentlichungstag der Anmeldung: 27.11.1996
(73) Patentinhaber: Bayerische Motoren Werke Aktiengesellschaft, 80788 München (DE)
(72) Erfinder: Krowiorz, Josef, 85293 Reichertshausen (DE); Deussen, Norbert, Dr., 81927 München (DE); Brendel, Uwe, 85649 Brunnthal (DE)

(56) Entgegenhaltungen:
- EP-A- 0 557 113

## Beschreibung

Die Erfindung betrifft eine Kühlanlage mit elektrisch regelbarem Stellglied zur Beeinflussung der Kühlmitteltemperatur von Brennkraftmaschinen in Kraftfahrzeugen nach dem Oberbegriff des Patentanspruches 1.

Eine derartige Kühlanlage ist beispielsweise aus der DE 43 24 178 A1 bekannt. Diese bekannte Kühlanlage für Brennkraftmaschinen weist einen Kühler und ein Thermostatventil als elektrisch regelbares Stellglied auf, mit dem die Temperatur des Kühlmittels in einem Warmlaufbetrieb, einem Mischbetrieb und einem Kühlerbetrieb regelbar ist. Das Thermostatventil als elektrisch regelbares Stellglied enthält ein Dehnstoffelement, das zum Reduzieren der Kühlmitteltemperatur elektrisch beheizbar ist.

Bei dieser bekannten Kühlanlage regelt das Thermostatventil die Strömung des Kühlmittels zwischen der Brennkraftmaschine und dem Kühler derart, dass während des Warmlaufbetriebs das von der Brennkraftmaschine kommende Kühlmittel im wesentlichen unter Umgehen des Kühlers durch einen Kurzschluss hindurch zur Brennkraftmaschine zurückströmt, dass während des Mischbetriebes das von der Brennkraftmaschine kommende Kühlmittel teilweise durch den Kühler hindurch und teilweise durch den Kurzschluss hindurch zur Brennkraftmaschine zurückströmt und dass während des Kühlerbetriebs das von der Brennkraftmaschine kommende Kühlmittel im wesentlichen durch den Kühler hindurch zur Brennkraftmaschine zurückströmt. Durch die elektrische Beheizung des elektrisch regelbaren Stellglieds wird der Öffnungsquerschnitt für den Durchfluss des Kühlmittels zum Kühler hin gegenüber einem durch die Temperatur des Kühlmittels bedingten Öffnungsquerschnitt vergrößert.

Die elektrische Beheizung des elektrisch regelbaren Stellgliedes erfolgt über eine Regeleinrichtung, mittels derer die lst-Kühlmitteltemperatur erfasst und mit einer vorgegebenen Soll-Kühlmitteltemperatur verglichen wird. Liegt die erfasste Ist-Kühlmitteltemperatur oberhalb der Soll-Kühlmitteltemperatur wird zum Kühlen des Kühlmittels die elektrische Beheizung eingeschaltet, während bei einer tst-Kühlmitteltemperatur unterhalb der vorgegebenen Soll-Kühlmitteltemperatur die elektrische Beheizung des elektrisch regelbaren Stellglieds ausgeschaltet wird.

Diese bekannte Kühlanlage führt in Abhängigkeit von der Ist-Kühlmitteltemperatur im Vergleich mit der Soll-Kühlmitteltemperatur lediglich eine Zweipunktregelung aus, wodurch bezüglich der zu erreichenden Soll-Kühlmitteltemperatur starke Unter- bzw. Überschwinger auftreten können.

Darüber hinaus ist beispielsweise aus der noch nicht veröffentlichten DE 44 03 713 eine Kühlanlage bekannt, deren elektrisch regelbares Stellglied zur Beeinflussung der Kühlmitteltemperatur bei Brennkraftmaschinen eine elektrisch regelbare Kühlmittelförderpumpe ist. Zu dieser bekannten Kühlanlage ist jedoch keine Regelstrategie, insbesondere bezüglich der Drehzahlregelung der Kühlmittelförderpumpe, beschrieben.

Weiterhin ist aus der EP 0 557 113 A2 eine Kühlanlage mit elektrisch regelbarem Stellglied zur Beeinflussung der Kühlmitteltemperatur von Brennkraftmaschinen in Kraftfahrzeugen bekannt. Hierbei wird die Soll-Kühlmitteltemperatur aus einem Kennfeld abhängig von verschiedenen Betriebsparametern vorgegeben. Ein Korrekturwert in Form eines Verstärkungsfaktors wird aus einem Korrekturkennfeld entnommen, der von der Differenz der Kühlmitteltemperatur im Kühler und der Kühlmitteltemperatur am Brennkraftmaschineneingang abhängt. Im übrigen betrifft die EP 0 557 113 A2 lediglich die Ermittlung und Einstellung einer bestimmten Soll-Kühlmitteltemperatur, nicht die Strategie der Erreichung einer solchen bereits vorgegebenen Soll-Kühlmitteltemperatur.

Es ist Aufgabe der Erfindung, eine Kühlanlage eingangs genannter Art derart zu verbessern, dass zum einen Unter- bzw. Überschwinger bezogen auf die vorgegebene Soll-Kühlmitteltemperatur verhindert werden und zudem die vorgegebene Soll-Kühlmitteltemperatur möglichst schnell erreicht wird.

Diese Aufgabe wird durch die kennzeichnenden Merkmale des Patentanspruchs 1 gelöst.

Erfindungsgemäß werden die Parameter des Reglers mittels eines Grundkennfeldes und mittels mindestens eines Korrekturkennfeldes bestimmt.
Es hat sich bei Versuchen herausgestellt, dass für eine Regelung der Kühlanlage mit elektronisch bzw. elektrisch regelbarem Stellglied zur Beeinflussung der Kühlmitteltemperatur von Brennkraftmaschinen ein PID-Regler besonders geeignet ist, um möglichst schnell die vorgegebene Soll-Kühlmitteltemperatur zu erreichen. Ein derartiger PID-Regler kann entweder analog oder digital aufgebaut sein und beispielsweise in einem ohnehin vorhandenen elektronischen Steuergerät zur Steuerung der Kühlanlage und/oder der Brennkraftmaschine integriert sein. Insbesondere bei Verwendung eines digitalen PID-Reglers sind zudem der Aufwand und die Kosten für eine erfindungsgemäße Kühlanlage trotz verbesserter Regelung nur gering. Der Regler kann jedoch auch ein anderer elektronischer Regler sein, z. B. ein PIₙDₙ- oder ein PI-Regler.

Vorzugsweise wird der Regler entsprechend eines physikalischen Modells des Kühlprozesses ausgelegt.
Ergänzend wird darauf hingewiesen, dass die durch die Kühlmitteltemperatur beeinflusste Größe auch die Kühlmitteltemperatur selbst sein kann. Auch kann die Stellsignalgröße in Abhängigkeit von weiteren Betriebsparametem erzeugt werden.

Der Begriff "Kennfeld" soll erfindungsgemäß auch eine Kennlinie, eine Tabelle und/oder einen entsprechenden Algorithmus umfassen. Vorzugsweise ist ein elektronisches Steuergerät vorgesehen, in dem der Regler integriert ist und in dem die Kennfelder, Kennlinien, Tabellen und/oder Algorithmen abgespeichert sind.

Die Bestimmung der Regelparameter mittels eines Grundkennfeldes unter Berücksichtigung mindestens eines Betriebsparameters und mindestens eines Korrekturkennfeldes unter Berücksichtigung der Regeldifferenz ermöglicht zum einen eine sehr schnelle Regelung durch die Vorgabe eines Vorsteuerwertes mittels des Grundkennfeldes und zum anderen eine sehr genaue Regelung durch die Vorgabe eines Korrekturwertes mittels des Korrekturkennfeldes, z. B. auf die Reaktion nach Vorgabe des Vorsteuerwertes hin. Das Grundkennfeld berücksichtigt vorzugsweise die Ist-Kühlmitteltemperatur und die Brennkraftmaschinendrehzahl. Vorzugsweise sind im Falle eines PID-Reglers oder eines PI-Reglers sowohl für den I-Anteil als auch für den P-Anteil des Reglers jeweils ein Korrekturkennfeld vorgesehen. Diese Korrekturkennfelder berücksichtigen zumindest die Regeldifferenz, d. h. die Differenz zwischen der ist-Kühlmitteltemperatur und der vorgegebenen Soll-Kühlmitteltemperatur. Sowohl in dem Grundkennfeld als auch in dem / den Korrekturkennfeld / -kennfeldern können erfindungsgemäß noch weitere Betriebsparameter vorgesehen sein, z. B. die momentane Stellung des Stellglieds, die Motorlast, die Bordnetzspannung, die Fahrzeuggeschwindigkeit, die Außentemperatur, der Schaltzustand der Klimaanlage und/oder Windeinflüsse.

Eine weitere vorteilhafte Ausgestaltung der Erfindung ist der Gegenstand des Patentanspruchs 2.
Erfindungsgemäß werden zur Bestimmung der Parameter des Reglers die Werte der Grund- und Korrekturkennfelder addiert. Zur Bestimmung der Parameter des Reglers und damit der Stellsignalgröße können zu den Werten der Kennfelder hinzu ebenfalls weitere Betriebsparameter berücksichtigt werden.

Durch diese erfindungsgemäßen Weiterbildungen ist eine sehr genaue Anpassung der Parameter des Reglers an die momentanen Betriebsbedingungen des Fahrzeuges möglich.

Eine weitere vorteilhafte Ausgestaltung der Erfindung ist der Gegenstand des Patentanspruchs 3.

Die Stellsignalgröße ist vorzugsweise ein pulsweitenmoduliertes Signal. Hierdurch ist eine sehr feinfühlige Ansteuerung des Stellgliedes möglich, da üblicherweise bei pulsweitenmodulierten Signalen als Stellsignalgröße eine Auflösung von mindestens 1 % üblich ist.

In der Zeichnung ist ein Ausführungsbeispiel der Erfindung dargestellt. Es zeigt
- Fig. 1: eine erfindungsgemäße Kühlanlage mit einem Regler, dessen Parameter durch ein Grundfeld und zwei Korrekturkennfelder bestimmt werden und
- Fig. 2: den Verlauf der Kühlmitteltemperatur in Abhängigkeit von der Verwendung verschiedener Kennfelder.

In Fig. 1 führt der Ausgang A einer Brennkraftmaschine 1 über eine kühlmittelführende Leitung zu einem Eingang des Stellgliedes 3 in Form eines elektrisch beheizbaren Thermostatventils. Ein Ausgang des Stellglieds 3 ist über eine kühlmittelführende Leitung mit dem Eingang E der Brennkraftmaschine 1 verbunden. An einem weiteren Ausgang des Stellglieds 3, hier geschlossen dargestellt, ist über eine kühlmittelführende Leitung der Eingang eines Kühlers 2 angeschlossen. Der Ausgang des Kühlers 2 führt zum Eingang E der Brennkraftmaschine 1.

Zur näheren Funktionsweise des Stellglieds 3 in Form eines elektrisch beheizbaren Thermostatventils sei beispielsweise auf die DE 43 24 178 A1 hingewiesen.

In Fig. 1 ist das Stellglied 3 im Warmlauf dargestellt. Während eines Warmlaufs wird das Kühlmittel vom Ausgang A der Brennkraftmaschine 1 in einer Art Kurzschluss über das Stellglied 3 zum Eingang E der Brennkraftmaschine 1 unter Umgehung des Kühlers 2 zurückgeführt. Nach Erwärmung des Kühlmittels auf Betriebstemperatur wird das Stellglied 3 derart angesteuert, dass im Mischbetrieb oder im Kühlerbetrieb das Kühlmittel zumindest teilweise über den Kühler 2 geführt wird. Je stärker das Stellglied 3 über das Ansteuersignal PWM beheizt wird, desto mehr wird das Stellglied 3 in Richtung Kühlerbetrieb verschoben; d. h. der rechte Durchlass, hier vollständig geöffnet gezeigt, wird immer mehr geschlossen, während der linke Durchlass, hier vollständig geschlossen gezeichnet, immer stärker geöffnet wird.

Das Ansteuersignal PWM als Stellsignalgröße ist ein Ausgangssignal des PID-Reglers 4. Der PID-Regler 4 kann auch in einem elektronischen Steuergerät integriert sein. Als Eingangssignal erhält der PID-Regler 4 von der Brennkraftmaschine 1 zumindest die Ist-Kühlmitteltemperatur Tᵢₛₜ. Darüber hinaus werden beispielsweise folgende weitere Eingangssignale an den PID-Regler 4 herangeführt: Die Brennkraftmaschinendrehzahl n, die Soll-Kühlmitteltemperatur Tₛₒₗₗ, der Drosselklappenwinkel DK, die Fahrzeuggeschwindigkeit v, die Außentemperatur Tₐ und/oder die Bordnetzbatterie U_{b}. Weiterhin sind im PID-Regler 4 drei Kennfelder abgespeichert. Das Grundkennfeld K_{G} gibt, z. B. in Abhängigkeit von der Ist-Kühlmitteltemperatur Tᵢₛₜ und der Brennkraftmaschinendrehzahl n, einen Vorsteuerwert T_{VSW} vor. Über das erste Korrekturkennfeld K_{K1} wird für den P-Anteil des PID-Reglers 4 ein erster Korrekturwert T_{P} und über das zweite Korrekturkennfeld K_{K2} wird für den I-Anteil des PID-Reglers 4 ein zweiter Korrekturwert T_{I} vorgegeben, wobei der erste Korrekturwert T_{P} und der zweite Korrekturwert T_{I} zumindest in Abhängigkeit von der Regeldifferenz Tₛₒₗₗ - Tᵢₛₜ bestimmt werden. Erfindungsgemäß ist es auch möglich, lediglich nur ein Korrekturkennfeld K_{K1} oder K_{K2} zu verwenden, falls an die Genauigkeit des Reglers keine so hohen Anforderungen gestellt werden.

Die Stellsignalgröße zur Ansteuerung des Stellglieds 3 ist das pulsweitenmodulierte Ansteuersignal PWM. Das Puls-Pausen-Verhältnis des Ansteuersignals PWM ergibt sich erfindungsgemäß vorzugsweise aus folgender Formel:${\text{(T}}_{\text{VSW}} {\text{+ T}}_{\text{P}} {\text{+ T}}_{\text{I}} {\text{) U}}_{\text{soll}} {\text{/U}}_{\text{b}}$

Bei der beispielhaften Bestimmung des Ansteuersignals PWM wird ein Korrekturfaktor nach der Addition der Werte der Grund- (T_{VSW}) und Korrekturkennfelder (T_{P}, T_{I}) in Abhängigkeit von dem Verhältnis der Soll-Bordnetzspannung (Uₛₒₗₗ) zur Ist-Bordnetzspannung (U_{b}) vorgesehen. Zur Bestimmung des Ansteuersignals PWM können darüber hinaus weitere Betriebsparameter, wie z. B. der Drosselklappenwinkel DK, die Fahrzeuggeschwindigkeit v und die Außentemperatur Tₐ mitberücksichtigt werden.

In Fig. 2 ist die Regelgüte in Abhängigkeit von der Verwendung unterschiedlicher Kennfelder zur Bestimmung der Stellsignalgröße PWM gegenübergestellt. In Fig. 2 ist über der Zeit t die ist-Kühlmitteltemperatur Tᵢₛₜ aufgetragen. Darüber hinaus soll zum Zeitpunkt t₀ die vorgegebene Soll-Kühlmitteltemperatur Tₛₒₗₗ₁ auf die Soll-Kühlmitteltemperatur Tₛₒₗₗ₂ wechseln. Die obere Kennlinie des Diagramms zeigt das Regelverhalten, wenn zur Bestimmung der Stellsignalgröße PWM lediglich der Vorsteuersignalwert T_{VSW} des Grundkennfeldes K_{G} verwendet wird. Der mittlere Verlauf des Diagramms in Fig. 2 zeigt das Regelverhalten bei Verwendung des Grundkennfeldes K_{G} und nur eines Korrekturkennfeldes K_{K1}. Der mittlere Verlauf des Diagramms in Fig. 2, der sich durch eine Stellsignalgröße ergibt, bei der zumindest die Werte T_{VSW} und T_{P} addiert werden, zeigt gegenüber dem oberen Verlauf bereits eine bessere Regelgüte. Der untere Verlauf des Diagramms in Fig. 2, bei dem zur Bestimmung der Stellsignalgröße PWM die Werte T_{VSW}, T_{P} und T_{I} addiert werden, zeigt gegenüber den anderen Verläufen in Fig. 2 die beste Regelgüte. Zum einen wird im unteren Verlauf die neue Soll-Kühlmitteltemperatur Tₛₒₗₗ₂ schnellstmöglich erreicht und zum anderen wird bei allen drei Verläufen durch die Verwendung des erfindungsgemäßen PID-Reglers 4 die neu vorgegebene Soll-Kühlmitteltemperatur Tₛₒₗₗ₂ ohne Unter- oder Überschwingen erreicht.

Somit wird durch das erfindungsgemäße Ausführungsbeispiel eine Regeltoptimierung geschaffen, durch die in Abhängigkeit von den zur Verfügung stehenden Informationen über Betriebsparameter eine sehr schnelle und genaue Einstellung der vorgegebenen Soll-Kühlmitteltemperatur möglich ist.

Die Erfindung ist jedoch nicht auf das genannte Ausführungsbeispiel beschränkt. So kann anstelle des Thermostatventils 3 oder zusätzlich als elektrisch bzw. elektronisch regelbares Stellglied z. B. auch eine im Kühlmittelkreislauf vorgesehene Kühlmittelförderpumpe entsprechend der Erfindung geregelt werden - oder auch eine elektrisch regelbare Kühlmitteldrosselklappe. Grundsätzlich ist durch die Erfindung jedes Stellglied erfasst, das zur Beeinflussung der Kühlmitteltemperatur elektrisch bzw. elektronisch regelbar ist.
Weiterhin muss die Stellsignalgröße nicht zwingend ein pulsweitenmoduliertes Signal sein, sondern kann auch - entsprechend der Ausgestaltung des Stellglieds - ein beliebig geeignetes elektrisches Signal sein, wie z. B. ein verstellwegproportionales Spannungssignal oder ein frequenzmodulierter Puls.

Darüber hinaus kann eine durch die Kühlmitteltemperatur beeinflusste Größe anstelle der Kühlmitteltemperatur selbst beispielsweise eine andere Temperatur sein, wie z. B. die eines kühlmitteldurchflossenen Bauteils.

## Patentansprüche

1. Kühlanlage mit elektronischem Regler (4) zur Beeinflussung der Kühlmitteltemperatur von Brennkraftmaschinen in Kraftfahrzeugen, wobei der Regler (4) einem elektrisch regelbaren Stellglied (3) vorgeschaltet ist und zumindest in Abhängigkeit von einer durch die Kühlmitteltemperatur beeinflussten Größe (Tᵢₛₜ) die Stellsignalgröße (PWM) zur Ansteuerung des Stellgliedes zum Erreichen einer Soll-Kühlmitteltemperatur (Tₛₒₗₗ) erzeugt, **dadurch gekennzeichnet, dass** der Regler ein PID-Regler oder ein PI-Regler ist, und dass im Regler ein Grundkennfeld (K_{G}), über das ein Vorsteuerwert (T_{VSW}) unter Berücksichtigung mindestens eines Betriebsparameters (n, Tᵢₛₜ) vorgegeben wird, und mindestens ein Korrekturkennfeld (K_{K1}, K_{K2}) abgespeichert ist, über das für den P-Anteil und / oder den I-Anteil des Reglers (**4**) mindestens ein Korrekturwert (T_{P}, T_{I}) unter Berücksichtigung der Reglerdifferenz (Tₛₒₗₗ - Tᵢₛₜ) vorgegeben wird.

2. Kühlanlage nach Patentanspruch 1, **dadurch gekennzeichnet, dass** zur Bestimmung der Parameter des Reglers (**4**) die Werte (T_{VSW}, T_{P}, T_{I}) des Grundkennfeldes (K_{G}) und der Korrekturkennfelder (K_{K1}, K_{K2}) addiert werden.

3. Künlanlage nach Patentanspruch 1 oder 2, **dadurch gekennzeichnet, dass** die Stellsignalgröße (PWM) ein pulsweitenmoduliertes Signal ist.

## Claims

1. A cooling system comprising an electronic controller (4) for influencing the coolant temperature of internal combustion engines in motor vehicles, wherein the controller (4) is upstream of an electrically controllable actuator (3) and generates an actuator signal variable (PWM) at least in dependence on a variable (T_{actual}) influenced by the coolant temperature, for actuating the actuator in order to obtain a set coolant temperature (Tₛₑₜ), **characterised in that** the controller is a PID controller or a PI controller and a basic performance graph (K_{G}) for setting a pilot value (T_{VSW}) allowing for at least one operating parameter (n,T_{actual}) is preset in the controller and at least one collective performance graph (K_{K1}, K_{K2}) is stored for the purpose of setting at least one corrective value (T_{P}, T_{I}) for the P component and/or the I component of the controller (4) allowing for the controller difference (Tₛₑₜ - T_{actual}).

2. A cooling system according to claim 1, **characterised in that** the parameters of the controller (4) are determined by adding the values (T_{VSW}, Tₚ, T_{I}) of the basic performance graph (K_{G}) to the values of the corrective performance graph (K_{K1}, K_{K2}).

3. A cooling system according to claim 1 or 2, **characterised in that** the actuator signal variable (PWM) is a pulse-width modulated signal.

## Revendications

1. Installation de refroidissement à régulateur électronique (4) pour influencer la température du fluide de refroidissement d'un moteur à combustion interne équipant un véhicule automobile selon laquelle le régulateur (4) est monté en amont d'un organe d'actionnement (3) à commande électrique et au moins en fonction d'une grandeur Tᵣₑₗ influencée par la température du fluide de refroidissement on génère une grandeur de signal de réglage (PWM) pour commander l'organe d'actionnement et atteindre une température de consigne de fluide de refroidissement T_{cons},
**caractérisée en ce que**
le régulateur est un régulateur PID ou un régulateur PI, et on mémorise dans le régulateur un champ de caractéristiques de base (K_{G}) prédéfinissant une valeur de commande préalable (T_{vsw}) en tenant compte d'au moins un paramètre de fonctionnement (n, Tᵣₑₗ), et au moins un champ de caractéristiques de correction (Kₖ₁, Kₖ₂) par lequel on prédétermine une valeur de correction (Tₚ, Tᵢ) pour la composante P et/ou pour la composante I du régulateur (4), en tenant compte de la différence de régulation T_{cons} - Tᵣₑₗ.

2. Installation de refroidissement selon la revendication 1,
**caractérisée en ce que**
pour déterminer les paramètres du régulateur (4) on additionne les valeurs (T_{vsw}, Tₚ, Tᵢ) du champ de caractéristiques de base (K_{G}) et du champ de caractéristiques de correction (Kₖ₁, Kₖ₂).

3. Installation de refroidissement selon la revendication 1 ou 2,
**caractérisée en ce que**
la grandeur du signal de réglage PWM est un signal à modulation de largeur d'impulsion.
